# FASCICULE DE BREVET EUROPEEN

(11) **EP 2 050 901 B1**
(45) Date de publication et mention de la délivrance du brevet: **07.09.2011**
(21) Numéro de dépôt: 08300265.9
(22) Date de dépôt: 08.09.2008
(51) Int. Cl.: E05B 17/04, E05B 65/12

(54) **Dispositif de verrouillage pour ouvrant**
Verriegelungsvorrichtung für Öffnungsflügel
Door locking device

(30) Priorité: 17.10.2007 FR 0707270
(43) Date de publication de la demande: 22.04.2009
(73) Titulaire: Renault s.a.s., 92100 Boulogne-Billancourt (FR)
(72) Inventeur: PRUVOST, LAURENT, 28260, BERCHERES SUR VESGRE (FR); LOTTIN, SYLVIE, 28700, HOUVILLE LA BLANCHE (FR)

(56) Documents cités:
- FR-A- 986 420
- FR-A- 2 478 174
- FR-A- 2 527 284
- FR-A- 2 762 640
- US-A- 5 931 035

## Description

L'invention concerne un dispositif de verrouillage comprenant un rotor de verrou destiné à être engagé dans un stator de verrou fixé à un ouvrant, en particulier une porte de véhicule automobile.

Dans les dispositifs de verrouillage de ce type, le rotor de verrou est associé à une batteuse fixée de façon amovible à ce rotor.

Cette batteuse forme levier pour une tringle de commande articulée à cette batteuse.

Une poussée ou une traction exercée sur la tringle fait ainsi pivoter le rotor de verrou.

On connaît le document US-5 931 035 qui décrit un agencement de cylindre de serrure , selon le preambule de la revendication 1, comprenant un rotor de verrou destiné à être engagé dans un stator de verrou fixé à une portière d'un véhicule automobile. Un dispositif de verrouillage de ce type est également décrit dans le document FR-A-2 798 693.

Pour répondre à des besoins liés à l'inviolabilité, le verrou doit être maintenu sur la tôlerie par une bague fermée renforcée.

Du fait de son encombrement, le montage du verrou muni de sa batteuse est impossible à cause de la bague.

Le montage du verrou et de la batteuse sur le verrou doit donc être réalisé en trois opérations successives :
- le verrou sans batteuse est monté sur la tôlerie,
- par l'intérieur, on monte et on verrouille la bague,
- toujours par l'intérieur, on vient monter la batteuse (qui peut arriver directement montée sur la tringle) sur le rotor.

Le montage doit être simple et réalisable d'une seule main.

En cas de nécessité de changement de verrou (défaillance de pièce / retouche peinture / verrou agressé par vol / ...) le démontage de la batteuse du verrou doit pouvoir être réalisé aussi facilement que son montage, c'est-à-dire sans outil et avec une seule main.

Ce n'est pas le cas aujourd'hui : un outil est nécessaire et les pièces sont dégradées par le démontage.

Le but de la présente invention est de remédier à cet inconvénient.

Ce but est atteint selon l'invention, grâce à un dispositif de verrouillage comprenant un rotor de verrou destiné à être engagé dans un stator de verrou fixé à un ouvrant, en particulier un ouvrant de véhicule automobile, rotor de verrou auquel est fixé de façon amovible, une batteuse formant levier, ledit dispositif comprenant une tringle articulée à cette batteuse pour transmettre un mouvement de rotation au rotor de verrou, la batteuse portant une pièce formant agrafe pour maintenir la batteuse en position sur le rotor de verrou, caractérisé en ce que la pièce formant agrafe est fixée de façon amovible et pivotante à cette batteuse suivant un axe parallèle au rotor de verrou, entre une position libre par rapport au rotor de verrou et une position de verrouillage dans laquelle ladite pièce est en prise par rapport au rotor de verrou .

Le montage d'un tel dispositif de verrouillage est facile et ne nécessite aucun outil.

Lors du fonctionnement, la pièce formant agrafe est en prise avec le rotor de verrou et maintient la batteuse en position sur le rotor de verrou, de sorte que cette batteuse ne peut s'en échapper.

Selon un mode de réalisation, la pièce formant agrafe porte des moyens de fixation par encliquetage pour fixer ladite pièce à la tringle lorsque cette pièce est en prise par rapport au rotor de verrou.

Ces moyens de fixation par encliquetage permettant de fixer facilement la pièce formant agrafe par rapport à la tringle.

Selon un mode de réalisation, la pièce formant agrafe est montée de façon pivotante dans une ouverture de la batteuse grâce à un embout solidaire de ladite pièce comportant sur son extrémité libre une collerette formant bec d'encliquetage.

Cette disposition permet de monter facilement la pièce formant agrafe sur la batteuse.

Selon un mode de réalisation, la batteuse comporte un évidement de section carrée engagé sur une partie de section complémentaire du rotor de verrou, cette partie présentant sur une portion faisant saillie par rapport à la batteuse une encoche ouverte dans la direction de l'axe de pivotement de la pièce formant agrafe dans laquelle peut s'engager le bord de ladite pièce opposé à l'axe de pivotement.

Cette encoche permet de maintenir la batteuse en position sur le rotor de verrou, tout en permettant le déplacement de la pièce formant agrafe dans l'encoche.

Selon un mode de réalisation, le bord de la pièce formant agrafe est circulaire et est centré sur l'axe de pivotement de la pièce.

Cette disposition permet le déplacement angulaire de la pièce formant agrafe dans l'encoche.

Selon d'autres particularités et avantages de l'invention :
- ladite pièce formant agrafe est une pièce plane ayant la forme générale de secteur circulaire, qui en position montée et verrouillée par rapport au rotor de verrou est sensiblement en contact avec une surface plane de la batteuse ;
- l'extrémité de la tringle comporte une partie pliée à angle droit qui est engagée dans un évidement axial de l'embout de la pièce formant agrafe ;
- les moyens de fixation par encliquetage de la pièce formant agrafe à la tringle comprennent une patte élastique en forme de crochet fixée sur la surface de la pièce formant agrafe pouvant venir en prise avec la tringle, par pivotement de la pièce formant agrafe vers la position dans laquelle le bord de cette pièce est engagé dans l'encoche du rotor de verrou ;
- dans ladite position, la tringle est sensiblement perpendiculaire à une droite passant par l'axe d'articulation de la tringle par rapport à la batteuse et par la partie du bord de la pièce formant agrafe qui est engagée dans l'encoche ;
- la pièce formant agrafe est moulée en matière plastique.

D'autres particularités et avantages de l'invention apparaîtront encore tout au long de la description ci-après.

L'invention est maintenant décrite en référence aux dessins annexés, non limitatifs, dans lesquels :
- la figure 1 est une vue en plan du rotor de verrou,
- la figure 2 est une vue en perspective du rotor du verrou,
- la figure 3 est une vue en coupe axiale du rotor de verrou,
- la figure 4 est une vue en plan de la batteuse,
- la figure 5 est une vue en perspective de la batteuse,
- la figure 6 est une vue en coupe longitudinale de la batteuse,
- la figure 7 est une vue en plan de la pièce formant agrafe,
- la figure 8 est une vue en perspective de la pièce formant agrafe,
- la figure 9 est une vue en coupe transversale de la pièce formant agrafe,
- la figure 10 est une vue en plan montrant la batteuse et la pièce formant agrafe assemblées,
- la figure 11 est une vue en coupe suivant A-A de la figure 10,
- la figure 12 est une vue en plan analogue à la figure 10 montrant la tringle en position assemblée,
- la figure 13 est une vue en coupe suivant A-A de la figure 12,
- les figures 14 et 15 sont des vues analogues aux figures 12 et 13 montrant la pièce formant agrafe dans une position partiellement pivotée,
- les figures 16 et 17 et 18 et 19 sont des vues analogues aux figures 14 et 15 montrant la pièce formant agrafe dans des positions de pivotement plus prononcées,
- les figures 20 et 21 sont des vues analogues aux figures 14 et 15 montrant la pièce formant agrafe dans une position presque complètement pivotée, cette pièce étant engagée dans l'encoche du rotor,
- les figures 22 et 23 sont des vues analogues aux figures 20 et 21, la patte en forme de crochet de la pièce formant agrafe étant encliquetée sur la tringle,
- la figure 24 est une vue analogue à la figure 22 montrant la tringle en position poussée,
- la figure 25 est une vue analogue à la figure 22 montrant la tringle en position tirée.

Les figures annexées représentent un dispositif de verrouillage comprenant un rotor de verrou 1 destiné à être engagé dans un stator de verrou fixé à un ouvrant, en particulier un ouvrant de véhicule automobile. Au rotor de verrou 1 est fixé de façon amovible, une batteuse 2 (voir figures 4 et suivantes) formant levier pour une tringle 3 (voir figures 12 et suivantes) articulée à cette batteuse 2 pour transmettre un mouvement de rotation au rotor de verrou 1.

Conformément à l'invention, la batteuse 2 porte une pièce 4 formant agrafe (voir figures 7 et suivantes) fixée de façon amovible et pivotante à cette batteuse 2 suivant un axe 5 (voir figures 10 et suivantes) parallèle au rotor de verrou 1, entre une position libre (voir par exemple figure 10) par rapport au rotor de verrou 1 et une position de verrouillage dans laquelle la pièce 4 est en prise par rapport au rotor de verrou 1 pour verrouiller la batteuse 2 par rapport au rotor de verrou 1, comme indiqué par exemple sur la figure 22.

Par ailleurs, la pièce 4 formant agrafe porte des moyens de fixation par encliquetage pour fixer cette pièce 4 à la tringle 3 lorsque cette pièce 4 est en prise par rapport au rotor de verrou 1 (voir figures 22 et suivantes).

Les figures 17, 19, 20 montrent notamment que la pièce 4 formant agrafe est montée de façon pivotante dans une ouverture 6 de la batteuse 2 grâce à un embout 7 solidaire de ladite pièce comportant sur son extrémité libre une collerette 8 formant bec d'encliquetage (voir figure 15 par exemple).

De plus, la batteuse 2 comporte un évidement 10 de section carrée (voir figures 10 et suivantes) engagé sur une partie 9 de section complémentaire du rotor de verrou 1.

Cette partie 9 présente sur une portion faisant saillie par rapport à la batteuse 2 une encoche 11 (voir par exemple figures 3 et 11) ouverte dans la direction de l'axe de pivotement 5 de la pièce 4 formant agrafe dans laquelle peut s'engager le bord 4a de cette pièce 4 opposé à l'axe de pivotement 5, comme indiqué sur les figures 20 et suivantes.

Les figures 10 et suivantes montrent que le bord 4a de la pièce 4 formant agrafe est circulaire et est centré sur l'axe de pivotement 5 de la pièce 4.

Les figures 7 et suivantes montrent en outre que la pièce 4 formant agrafe est une pièce plane ayant la forme générale de secteur circulaire, qui en position montée et verrouillée par rapport au rotor de verrou 1 est sensiblement en contact avec une surface plane de la batteuse 2 (voir par exemple la figure 11).

La figure 13 par exemple montre que l'extrémité de la tringle 3 comporte une partie 3a pliée à angle droit qui est engagée dans un évidement axial de l'embout 7 de la pièce 4 formant agrafe.

Par ailleurs, les moyens de fixation par encliquetage de la pièce 4 formant agrafe à la tringle 3 comprennent (voir figure 23) une patte élastique 12 en forme de crochet fixée sur la surface de la pièce 4 formant agrafe pouvant venir en prise avec la tringle 3, lors du pivotement de la pièce 4 formant agrafe vers la position dans laquelle le bord 4a de cette pièce 4 est engagé dans l'encoche 11 du rotor de verrou 1.

Dans cette position, la tringle 3 est sensiblement perpendiculaire (voir figure 22) à une droite D passant par l'axe d'articulation 5 de la tringle 3 par rapport à la batteuse 2 et par la partie du bord 4a de la pièce 4 formant agrafe qui est engagée dans l'encoche 11.

La pièce 4 formant agrafe peut être moulée en matière plastique,

Pour monter l'ensemble du dispositif de verrouillage que l'on vient de décrire, on procède comme suit.

L'évidement carré 10 de la batteuse 2 est d'abord engagé sur la partie 9 de section complémentaire du rotor de verrou 1.

Ensuite, on glisse (voir figure 13) l'extrémité de la tringle 3 dans l'évidement axial de l'embout 6 de la pièce 4 formant agrafe.

Puis, on fait tourner la pièce 4 formant agrafe (voir flèches indiqués sur les figures 14, 16, 18 et 20) jusqu'à ce que le bord circulaire 4a de la pièce 4 s'engage dans l'encoche 11 du rotor de verrou et que la patte formant crochet 12 (voir figure 23) s'encliquette sur la tringle 3.

Le démontage du dispositif s'effectue dans l'ordre inverse des opérations ci-dessus.

Au repos, c'est-à-dîre dans la position représentée sur les figures 22 et 23, la pièce 4 formant agrafe interdit la séparation de la batteuse 2 par rapport au rotor de verrou 1.

En traction ou en compression (voir figures 24 et 25), le bord 4a de la pièce 4 se déplace dans l'encoche 11 du rotor de verrou 1, sans quitter cette encoche, de sorte que la batteuse 2 ne peut s'échapper du rotor de verrou 1.

La dimension du bord circulaire 4a de la pièce 4 est directement liée à l'amplitude du déplacement angulaire du rotor de verrou 1 pour que ce bord 4a reste toujours engagé dans l'encoche 11 du rotor de verrou 1.

## Revendications

1. Dispositif de verrouillage comprenant un rotor de verrou (1) destiné à être engagé dans un stator de verrou fixé à un ouvrant, en particulier un ouvrant de véhicule automobile, rotor de verrou (1) auquel est fixé de façon amovible, une batteuse (2) formant levier. ledit dispositif comprenant une tringle (3) articulée à cette batteuse (2) pour transmettre un mouvement de rotation au rotor de verrou (1), la batteuse (2) portant une pièce (4) formant agrafe pour maintenir ladite batteuse (2) en position sur le rotor de verrou (1), **caractérisé en ce que** la pièce (4) formant agrafe est fixée de façon amovible et pivotante à cette batteuse (2) suivant un axe (5) parallèle au rotor de verrou (1), entre une position libre par rapport au rotor de verrou (1) et une position de verrouillage dans laquelle ladite pièce (4) est en prise par rapport au rotor de verrou (1).

2. Dispositif de verrouillage selon la revendication 1, **caractérisé en ce que** la pièce (4) formant agrafe porte des moyens de fixation par encliquetage pour fixer ladite pièce (4) à la tringle (3) lorsque cette pièce (4) est en prise par rapport au rotor de verrou (1).

3. Dispositif de verrouillage selon l'une des revendications 1 ou 2, **caractérisé en ce que** la pièce (4) formant agrafe est montée de façon pivotante dans une ouverture (6) de la batteuse (2) grâce à un embout (7) solidaire de ladite pièce (4) comportant sur son extrémité libre une collerette (8) formant bec d'encliquetage.

4. Dispositif de verrouillage selon l'une des revendications 1 à 3, **caractérisé en ce que** la batteuse (2) comporte un évidement (10) de section carrée engagé sur une partie (9) de section complémentaire du rotor de verrou (1), cette partie (9) présentant sur une portion faisant saillie par rapport à la batteuse (2) une encoche (11) ouverte dans la direction de l'axe (5) de pivotement de la pièce (4) formant agrafe dans laquelle peut s'engager un bord (4a) de ladite pièce (4) opposé à l'axe (5) de pivotement.

5. Dispositif de verrouillage selon la revendication 4, **caractérisé en ce que** le bord (4a) de la pièce (4) formant agrafe est circulaire et est centré sur l'axe de pivotement (5) de la pièce (4).

6. Dispositif de verrouillage selon l'une des revendications 1 à 5, **caractérisé en ce que** ladite pièce (4) formant agrafe est une pièce plane ayant la forme générale de secteur circulaire, qui en position montée et verrouillée par rapport au rotor de verrou (1) est sensiblement en contact avec une surface plane de la batteuse (2).

7. Dispositif de verrouillage selon l'une des revendications 4 à 6, lorsqu'elles dépendent de la revendication 3, **caractérisé en ce que** l'extrémité de la tringle (3) comporte une partie (3a) pliée à angle droit qui est engagée dans un évidement axial de l'embout (7) de la pièce (4) formant agrafe.

8. Dispositif de verrouillage selon l'une des revendications 5 à 7, lorsqu'elles dépendent des revendications 2 et 4, **caractérisé en ce que** les moyens de fixation par encliquetage de la pièce (4) formant agrafe à la tringle (3) comprennent une patte élastique (12) en forme de crochet fixée sur la surface de la pièce (4) formant agrafe pouvant venir en prise avec la tringle (3), par pivotement de la pièce (4) formant agrafe vers la position dans laquelle le bord (4a) de cette pièce est engagé dans l'encoche (11) du rotor de verrou (1).

9. Dispositif de verrouillage selon la revendication 8, **caractérisé en ce que** dans ladite position, la tringle (3) est sensiblement perpendiculaire à une droite (D) passant par l'axe (5) d'articulation de la tringle (3) par rapport à la batteuse (2) et par la partie du bord (4a) de la pièce (4) formant agrafe qui est engagée dans l'encoche (11).

10. Dispositif de verrouillage selon l'une des revendications 1 à 9, **caractérisé en ce que** la pièce (4) formant agrafe est moulée en matière plastique.

## Claims

1. Locking device comprising a lock rotor (1) intended to be engaged in a lock stator which is fixed to an opening leaf, particularly an opening leaf of a motor vehicle, to which lock rotor (1) is removably attached a lever-forming rocker (2), the said device comprising a linkage (3) articulated to this rocker (2) to transmit a rotational movement to the lock rotor (1), the rocker (2) bearing a clip-forming component (4) for keeping the said rocker (2) in position on the lock rotor (1), **characterized in that** the clip-forming component (4) is fixed removably and pivotably to this rocker (2) about an axis (5) parallel to the lock rotor (1), between a position that is free in relation to the lock rotor (1) and a locked position in which the said component (4) is engaged with the lock rotor (1).

2. Locking device according to Claim 1, **characterized in that** the clip-forming component (4) bears means of attachment by clip-fastening for fastening the said component (4) to the linkage (3) when this component (4) is engaged with the lock rotor (1).

3. Locking device according to one of Claims 1 and 2, **characterized in that** the clip-forming component (4) is pivotably mounted in an opening (6) of the rocker (2) by virtue of an end piece (7) secured to the said component (4) and comprising at its free end a collar (8) that forms a clip-fastening nose.

4. Locking device according to one of Claims 1 to 3, **characterized in that** the rocker (2) has a recess (10) of square cross section engaged on a part (9) of complementary cross section belonging to the lock rotor (1), this part (9) having, on a portion that projects with respect to the rocker (2), a cutout (11) that is open in the direction of the axis (5) of pivoting of the clip-forming component (4) and in which an edge (4a) of the said component (4) that is the opposite edge to the pivot axis (5) can engage.

5. Locking device according to Claim 4, **characterized in that** the edge (4a) of the clip-forming component (4) is circular and is centred on the pivot axis (5) of the component (4).

6. Locking device according to one of Claims 1 to 5, **characterized in that** the said clip-forming component (4) is a flat component in the overall shape of a circular sector which, in a position which is mounted and locked relative to the lock rotor (1), is substantially in contact with a flat surface of the rocker (2).

7. Locking device according to one of Claims 4 to 6 when these are dependent on Claim 3, **characterized in that** the end of the linkage (3) comprises a part (3a) bent at right angles which is engaged in an axial recess in the end piece (7) of the clip-forming component (4).

8. Locking device according to one of Claims 5 to 7 when these are dependent on Claims 2 and 4, **characterized in that** the means of attachment by clip-fastening of the clip-forming component (4) to the linkage (3) comprise a hook-shaped elastic tab (12) fixed to the surface of the clip-forming component (4) and able to engage with the linkage (3) by pivoting of the clip-forming component (4) towards the position in which the edge (4a) of this component is engaged in the cutout (11) in the lock rotor (1).

9. Locking device according to Claim 8, **characterized in that**, in the said position, the linkage (3) is substantially perpendicular to a straight line (D) passing through the axis (5) of articulation of the linkage (3) in relation to the rocker (2) and through that part of the edge (4a) of the clip-forming component (4) that is engaged in the cutout (11).

10. Locking device according to one of Claims 1 to 9, **characterized in that** the clip-forming component (4) is a plastic moulding.

## Patentansprüche

1. Verriegelungsvorrichtung mit einem Schließrotor (1), der in einen an einem Öffnungsflügel, insbesondere einem Kraftfahrzeugöffnungsflügel, befestigten Schlossstator in Eingriff gebracht werden soll, wobei an dem Schließrotor (1) ein einen Hebel bildender Nocken (2) lösbar befestigt ist, wobei die Vorrichtung eine Stange (3) aufweist, die an diesem Nocken (2) angelenkt ist, um eine Drehbewegung auf den Schließrotor (1) zu übertragen, wobei der Nocken (2) ein eine Klammer bildendes Teil (4) zum Halten des Nockens (2) in seiner Position an dem Schließrotor (1) trägt, **dadurch gekennzeichnet, dass** das eine Klammer bildende Teil (4) lösbar und schwenkbar an diesem Nocken (2) gemäß einer parallel zum Schließrotor (1) verlaufenden Achse (5) zwischen einer freien Stellung bezüglich des Schließrotors (1) und einer Verriegelungsstellung, in der das Teil (4) bezüglich des Schließrotors (1) in Eingriff steht, befestigt ist.

2. Verriegelungsvorrichtung nach Anspruch 1, **dadurch gekennzeichnet, dass** das eine Klammer bildende Teil (4) Rast-Befestigungsmittel trägt, um das Teil (4) an der Stange (3) zu befestigen, wenn dieses Teil (4) bezüglich des Schließrotors (1) in Eingriff steht.

3. Verriegelungsvorrichtung nach Anspruch 1 oder 2, **dadurch gekennzeichnet, dass** das eine Klammer bildende Teil (4) dank eines fest mit dem Teil (4) verbundenen Stutzens (7) schwenkbar in einer Öffnung (6) des Nockens (2) angebracht ist, wobei das Teil (4) an seinem freien Ende einen eine Einrastspitze bildenden Kragen (8) aufweist.

4. Verriegelungsvorrichtung nach einem der Ansprüche 1 bis 3, **dadurch gekennzeichnet, dass** der Nocken (2) eine Aussparung (10) mit einem quadratischen Querschnitt aufweist, die auf einem einen komplementären Querschnitt aufweisenden Teil (9) des Schließrotors (1) in Eingriff steht, wobei dieser Teil (9) an einem Abschnitt, der bezüglich des Nockens (2) vorragt, eine in Richtung der Schwenkachse (5) des eine Klammer bildenden Teils (4) offene Kerbe (11) aufweist, in die ein Rand (4a) des Teils (4) gegenüber der Schwenkachse (5) eingreifen kann.

5. Verriegelungsvorrichtung nach Anspruch 4, **dadurch gekennzeichnet, dass** der Rand (4a) des eine Klammer bildenden Teils (4) kreisförmig ist und auf der Schwenkachse (5) des Teils (4) zentriert ist.

6. Verriegelungsvorrichtung nach einem der Ansprüche 1 bis 5, **dadurch gekennzeichnet, dass** das eine Klammer bildende Teil (4) ein ebenes Teil ist, das die allgemeine Form eines Kreissektors aufweist und in montierter und bezüglich des Schließrotors (1) verriegelter Stellung mit einer ebenen Fläche des Nockens (2) im Wesentlichen in Kontakt steht.

7. Verriegelungsvorrichtung nach einem der Ansprüche 4 bis 6, sofern von Anspruch 3 abhängig, **dadurch gekennzeichnet, dass** das Ende der Stange (3) einen im rechten Winkel gebogenen Teil (3a) aufweist, der in einer axialen Aussparung des Stutzens (7) des eine Klammer bildenden Teils (4) in Eingriff steht.

8. Verriegelungsvorrichtung nach einem der Ansprüche 5 bis 7, sofern von den Ansprüchen 2 und 4 abhängig, **dadurch gekennzeichnet, dass** die Mittel zur Rast-Befestigung des eine Klammer bildenden Teils (4) an der Stange (3) eine hakenförmige elastische Nase (12) aufweisen, die an der Fläche des eine Klammer bildenden Teils (4) befestigt ist und durch Schwenken des eine Klammer bildenden Teils (4) in die Stellung, in der der Rand (4a) dieses Teils in der Kerbe (11) des Schließrotors (1) in Eingriff steht, mit der Stange (3) in Eingriff gelangen kann.

9. Verriegelungsvorrichtung nach Anspruch 8, **dadurch gekennzeichnet, dass** die Stange (3) in der Stellung im Wesentlichen senkrecht zu einer die Gelenkachse (5) der Stange (3) bezüglich des Nockens (2) und den Teil des Rands (4a) des eine Klammer bildenden Teils (4), der in der Kerbe (11) in Eingriff steht, durchquerenden Geraden (D) verläuft.

10. Verriegelungsvorrichtung nach einem der Ansprüche 1 bis 9, **dadurch gekennzeichnet, dass** das eine Klammer bildende Teil (4) aus Kunststoffmaterial geformt ist.
